# EUROPÄISCHE PATENTSCHRIFT

(11) **EP 2 424 789 B1**
(45) Veröffentlichungstag und Bekanntmachung des Hinweises auf die Patenterteilung: **11.12.2013**
(21) Anmeldenummer: 10705811.7
(22) Anmeldetag: 19.02.2010
(51) Int. Cl.: B65D 55/06

(54) **FLASCHE MIT EINEM ORIGINALITÄTSGESICHERTEN VERSCHLUSS**
BOTTLE HAVING A TAMPER-EVIDENT CLOSURE
BOUTEILLE MUNIE D'UNE FERMETURE INVIOLABLE

(30) Priorität: 29.04.2009 DE 102009019362
(43) Veröffentlichungstag der Anmeldung: 07.03.2012
(73) Patentinhaber: Krones AG, 93073 Neutraubling (DE)
(72) Erfinder: STEINBERGER, Harald, 93107 Thalmassing (DE)
(74) Vertreter: Grünecker, Kinkeldey, Stockmair & Schwanhäusser
(86) Internationale Anmeldenummer: PCT/EP2010/001067
(87) Internationale Veröffentlichungsnummer: WO 2010/124756

(56) Entgegenhaltungen:
- EP-A1- 0 419 272
- DE-A1- 2 454 273
- DE-A1- 3 015 014
- DE-U1- 29 919 460
- FR-A- 415 569
- FR-A- 1 216 507
- FR-A1- 2 158 069
- FR-A1- 2 696 423
- GB-A- 468 762
- NL-C2- 1 014 525
- US-A- 3 371 809

## Beschreibung

### Gebiet der Erfindung:

Die Erfindung betrifft eine Flasche mit einem Verschluss und mit einer Originalitätssicherung für den Verschluss.

### Stand der Technik:

Aus dem Stand der Technik sind Flaschen aus Kunststoff, beispielsweise PET, mit einem Schraubverschluss aus Kunststoff bekannt, wobei der Schraubverschluss als Originalitätssicherung ein Sicherungsband aufweist.

Das rund um den Schraubverschluss laufende Sicherungsband bildet eine Verlängerung des Gewindes des Schraubverschlusses. Beim Aufdrehen des Schraubverschlusses reißt das Sicherungsband ab, sodass deutlich erkennbar wird, dass die Flasche schon einmal geöffnet wurde. Die Flasche muss aber dazu dann auch einen entsprechend langen Gewindegang sowie eine Kante, an der das Sicherungsband beim Verschließvorgang einrastet aufweisen, was einen entsprechend höheren Materialeinsatz an Flasche und Kappe (Verschluss) bedingt.

Auch reißt das Sicherungsband im allgemeinen erst dann ab, wenn der Schraubverschluss um einen gewissen Weg aufgedreht worden ist. Ein teilweises Aufdrehen des Schraubverschlusses um weniger als den für das Abreißen des Sicherungsbandes notwendigen Weg kann aber zur Folge haben, dass die Flasche bereits teilweise geöffnet wurde (obwohl der Schraubverschluss noch ein intaktes umlaufendes Sicherungsband besitzt). Das kann dazu führen, dass Lebensmittel, die sich in einer solchen Flasche befinden, unbemerkt verderben können, weil z.B. Kohlensäure aus einem kohlensäurehaltigen Getränk entweicht und / oder Sauerstoff eindringen kann.

Das Document GB 468,762 behandelt einen Verschluss und ein Siegel für Flaschen in Form einer Kappe aus einer thermoplastischen, harzhaltigen Mischung. Ein Strang aus Vinylharz wird so durch einen Schraubverschluss und durch die Nut eines Behälters geführt, dass der Strang beim Öffnen zerstört wird.

Das Dokument DE 24 54 273 bezieht sich auf eine Garantieverschlußkapsel. Eine Sollbruchlinie teilt die Kapsel in einen oberen und in einen unteren Teil, wobei die Sollbruchlinie so geführt wird, dass ein kreisförmiges Plättchen, d. h. ein kreisförmiges Oberflächenteil der Kapsel, entsteht, das durch die Sollbruchlinie sowohl mit dem oberen Teil als auch mit dem unteren Teil des Kapsel verbunden ist und beim Öffnen der Flasche durch das Brechen der Sollbruchlinie heraus bricht.

Das Dokument DE 30 15 014 beschreibt eine Flasche gemäß dem Oberbegriff des Anspruchs 1, deren Originalitätssicherung aus einem Lacktupfen besteht, der sowohl die Schraubkappe als auch den Flaschenhals bedeckt.

Das Dokument US 3,371,809 behandelt einen Verschluss mit einem Sicherheitsverschluss in Form von einer Schraube, die seitlich durch die Schraubverschlusskappe geschraubt wird und die in eine Offen- bzw. Geschlossen-Stellung gebracht werden kann, so dass die Schraubverschlusskappe entweder abgeschraubt werden kann oder nicht.

Das Dokument FR 2.158.069 befasst sich mit einem Verschluss aus Kunststoff mit einem Kontrolletikett. Der Verschluss weist einen Abschnitt mit einer Lasche zum Abreißen auf. Das Kontrolletikett ist so aufgeklebt, dass es beim Abreißen der Lasche sichtbar eingerissen wird.

### Beschreibung des Erfindung:

Es ist Aufgabe der vorliegenden Erfindung, Nachteile des Standes der Technik zu vermeiden. Diese Aufgabe wird durch den Gegenstand des Patentanspruchs 1 gelöst.

Gemäß der Erfindung ist der Verschluss eine Schraubverschlusskappe (insbesondere aus Kunststoff) mit Innengewinde.

Ferner ist an der Schraubverschlusskappe wenigstens eine Aussparung vorgesehen, in der das Siegelmal angebracht wird.

Die Aussparung befindet sich am unteren Rand der Seitenfläche der Schraubverschlusskappe. Die Form der Aussparung kann an sich beliebig, insbesondere beispielsweise dreieckig, halbkreisförmig oder rechteckig sein. Die Größe der Aussparung ist vorzugsweise ähnlich zu der Größe des Siegelmals. Vorzugsweise ist das Siegelmal in direktem Kontakt zum Verschluss ausgebildet, so dass es beispielsweise Schraubverschluss, Aussparung und äußere Oberfläche der Flasche überlappt. Alternativ kann das Siegelmal auch ohne direkten Kontakt zum Schraubverschluss ausgebildet sein, solange sichergestellt ist, dass sich das Siegelmal zumindest teilweise in der Aussparung an der äußeren Oberfläche der Flasche befindet.

Durch die Aussparung wird eine Vertiefung gebildet, in der das Siegelmal zumindest teilweise ausgebildet wird. Diese Vertiefung bietet einen Schutz für die Originalitätssicherung vor sonstigen Beschädigungen, die nichts mit dem Öffnen der Flasche zu tun haben. Dies hat den Vorteil einer besseren Befestigung der Originalitätssicherung für einen Schraubverschluss.

Das Siegelmal wird durch ein teilweises Öffnen des Verschlusses sichtbar und irreversibel zerstört. Es bricht bereits bei geringster Relativbewegung zwischen Verschlusskappe und Flasche und stellt somit sicher, dass kein unbemerktes Öffnen stattfinden kann. Man kann sich dadurch außerdem die zusätzlichen, bei Einsatz eines Sicherungsbandes erforderlichen Gewindegänge bzw. weitere funktionsrelevante Konstruktionsdetails an Mündung und Verschluss sparen, was zu der angestrebten Materialersparnis führt.

Das angestrebte Ergebnis kann bereits mit einem einzigen Siegelmal erzielt werden, es können aber auch zwei oder mehrere Siegelmale angebracht werden. Die erfindungsgemäße Lösung kann gleichermaßen für Flaschen aus Glas oder Kunststoff, beispielsweise PET, angewendet werden.

Der Bereich zwischen Verschluss und Flasche bezeichnet in diesem Zusammenhang den Bereich an der äußeren Oberfläche der Flasche, der sich bei der verschlossenen Flasche direkt an den Rand des Verschlusses anschließt, wobei das Siegelmal einen Teil des Verschlusses und einen Teil der Flasche überlappen kann.

Gemäß der Erfindung kann das Siegelmal aus Siegellack gebildet sein. Alternativ lässt sich auch Klebstoff oder weitere Materialien mit siegellackähnlichen Eigenschaften einsetzen. Diese Eigenschaften sind insbesondere die Haftungsfähigkeit auf den Verpackungsmaterialien, das schnelle Aushärten, eine Sprödigkeit, die ein einfaches Aufbrechen des Siegelmals beim Öffnen des Verschlusses gewährleisten sowie dabei eine gewisse Stoßfestigkeit, damit das Siegelmal nicht versehentlich als zerstört angesehen werden kann, obwohl die Flasche noch unversehrt ist. Die Form des Siegelmals kann verschiedenartig ausgebildet werden. Ein punkförmiges Siegelmal reicht für die Zwecke der Erfindung im Allgemeinen aus und spart Material.

Gemäß einer bevorzugten Weiterbildung der Erfindung kann das Siegelmal aus einem Material ausgebildet sein, das mit wenigstens einem Farbstoff kombiniert ist, wobei die Farbe des Siegelmals vorzugsweise einen Kontrast zur Farbe der Flasche und/oder des Verschlusses bilden sollte. Dies lässt eine bereits erfolgte Zerstörung des Siegels deutlich erkennen. Jedoch ist die farbliche Anlehnung an das Gesamterscheinungsbild der Flasche ebenso denkbar.

Gemäß einer bevorzugten Weiterbildung der Erfindung besteht das Siegelmal aus einem Material, das einen aus dem Stand der Technik bekannten Recyclingprocess für Flaschen-und / oder Verschlussmaterial nicht beeinträchtigt oder sich durch einen einfachen Prozessschritt wie beispielsweise Auflösen oder Flotation abtrennen lässt.

Die Aushärtung des Siegelmals nach dem Aufbringen auf die Flasche kann dabei z.B. durch einfaches Trocknen, durch Verwendung von Heißluft oder auch durch verschiedene Strahlungen wie Infrarot- oder UV-Strahlung erfolgen.

Eine bevorzugte Ausführungsform der Erfindung wird im Nachfolgenden unter Bezugnahme auf die Zeichnungen beschrieben.

### Kurzbeschreibung der Zeichnungen:

Fig. 1 ist eine schematische Schnittansicht eines oberen Teils einer Flasche mit einer Originalitätssicherung.
Fig. 2 ist eine schematische Schnittansicht eines oberen Teils einer Flasche mit Originalitätssicherung gemäß einer Ausführungsform der Erfindung.
Fig. 3 zeigt ein nicht-erfindungsgemäßes Beispiel.

### Beschreibung der Ausführungsformen:

Fig. 1 zeigt ein nicht-erfindungsgemäßes Beispiel. In diesem Beispiel ist die Flasche 120 mit einem Verschluss 110 und mit einer Originalitätssicherung für den Verschluss 110 versehen. Als Originalitätssicherung weist die Flasche 120 wenigstens ein punktartiges Siegelmal 130 auf. Das Siegelmal 130 ist in einem Bereich zwischen Verschluss 110 und Flasche 120 so angebracht, dass es bei einer bereits geringfügigen Relativbewegung sichtbar und irreversibel zerstört wird, wenn der Verschluss 110 zumindest teilweise geöffnet wird. Die Zerstörung des Siegelmals 130 ist für das menschliche Auge deutlich sichtbar und kann nicht wieder rückgängig gemacht werden.

In diesem Beispiel ist das Siegelmal 130 beispielsweise ein Siegellack- und/oder Klebstoffpunkt, insbesondere auch mit einem Farbstoff kombiniert. Der verwendete Klebstoff kann bevorzugt ein Heißklebstoff sein.

Weiterhin ist in diesem Beispiel das punktartige Siegelmal 130 so ausgebildet, dass es einen Teil des Verschlusses 110 und einen Teil der Flasche 120 überlappt. Der Verschluss 110 kann eine Schraubverschlusskappe mit Innengewinde sein.

Bei dem in Fig. 2 dargestellten Ausführungsbeispiel 200 weist die Verschlusskappe 210 am unteren Rand eine Aussparung 211 auf. Das Siegelmal 230 befindet sich zumindest teilweise in der Aussparung 211 an der äußeren Oberfläche der Flasche 220 und muss nicht unbedingt in direktem Kontakt mit der Schraubverschlusskappe 210 stehen.

Gemäß einem, in Fig. 3 dargestellten Beispiel 300, weist die Verschlusskappe 310 am unteren Rand einen Vorsprung 311 auf. Das Siegelmal 330 wird entweder unter teilweiser Überlappung oder aber ohne Überlappung direkt neben dem Vorsprung angebracht, sodass es bei geringster Drehung durch den Vorsprung zerstört wird. Wichtig beim Anbringen des Siegelmals 330 ohne Überlappen direkt neben dem Vorsprung 311 ist, dass das Siegelmal 330 entsprechend Fig. 3 auf der rechten Seite des Vorsprungs 311 angebracht wird, wenn in üblicher Weise der Verschluss entgegen dem Uhrzeigersinn aufgedreht wird. Die Drehrichtung zum Öffnen des Verschlusses ist durch den Pfeil um die Drehachse A angedeutet. Bezugszeichen 340 weist auf ein angedeutetes Flaschengewinde hin.

## Patentansprüche

1. Flasche (120; 220; 320) mit einem Verschluss (110; 210; 310) und mit einer Originalitätssicherung für den Verschluss, wobei der Verschluss eine Schraubverschlusskappe mit Innengewinde ist und wobei als Originalitätssicherung wenigstens ein Siegelmal (130; 230; 330) in einem Bereich zwischen Verschluss und Flasche an einem unteren Rand der Schraubverschlusskappe so angebracht ist, dass das Siegelmal durch ein teilweises Öffnen des Verschlusses zerstört wird, wobei das Siegelmal ein nach einem Verschließen der Flasche mittels der Schraubverschlusskappe auf eine äußere Oberfläche der Flasche aufgebrachter Siegelpunkt aus einem vom Material der Schraubverschlusskappe verschiedenen, nach Aushärten spröden Material ist,
**dadurch gekennzeichnet, dass**
am unteren Rand der Schraubverschlusskappe wenigstens eine Aussparung (211) vorgesehen ist, in der der Siegelpunkt aus Siegellack oder Klebstoff oder anderen Materialien mit siegellackähnlichen Eigenschaften so ausgebildet ist, dass sich der Siegelpunkt zumindest teilweise in der Aussparung an der äußeren Oberfläche der Flasche befindet, wenn diese durch den Schraubverschluss verschlossen ist.

2. Flasche nach Patentansprüch 1, **dadurch gekennzeichnet, dass** der Siegelpunkt einen Teil des Verschlusses und einen Teil der Flasche überlappt.

3. Flasche nach einem der Patentansprüche 1 - 2, wobei der Siegelpunkt ein Klebepunkt ist.

4. Flasche nach einem der Patentansprüche 1 - 3, wobei der Siegelpunkt aus einem Material ausgebildet ist, das mit wenigstens einem Farbstoff kombiniert ist, wobei die Farbe des Siegelpunkte vorzugsweise einen Kontrast zur Farbe der Flasche und/oder des Verschlusses bildet.

## Claims

1. Bottle (120; 220; 320) with a closure (110; 210; 310) and with tamper-evident protection for the closure, wherein the closure is a screw cap closure with inner thread and wherein at least one sealing mark (130; 230; 330) is provided as the tamper-evident protection on a lower edge of the screw cap closure in a region between closure and bottle in such a way that the sealing mark is destroyed by partial opening of the closure, wherein the sealing mark is a sealing dot, applied after closing of the bottle by means of the screw cap closure to an outer surface of the bottle, made from a material which is different from the material of the screw cap closure and is brittle after hardening,
**characterised in that**
provided on the lower edge of the screw cap closure is at least one recess (211) in which the sealing dot made from sealing wax or adhesive or other materials with sealing wax-like properties is constructed in such a way that the sealing dot is situated at least partially in the recess on the outer surface of the bottle when the bottle is closed by the screw closure.

2. Bottle according to claim 1, **characterised in that** the sealing dot overlaps part of the closure and part of the bottle.

3. Bottle according to either of claims 1 to 2, wherein the sealing dot is a glue dot.

4. Bottle according to any one of claims 1 to 3, wherein the sealing dot is made from a material which is combined with at least one dye, wherein the colour of the sealing dots preferably forms a contrast with the colour of the bottle and/or the closure.

## Revendications

1. Bouteille (120; 220; 320) comprenant une fermeture (110; 210; 310), et une sécurité d'inviolabilité pour la fermeture, bouteille
dans laquelle la fermeture est un capuchon de fermeture à visser avec un filetage intérieur, et
dans laquelle, en guise de sécurité d'inviolabilité, au moins un sceau de scellage (130; 230; 330) est rapporté dans une zone entre la fermeture et la bouteille, au niveau d'un bord inférieur du capuchon de fermeture, de manière telle que le sceau de scellage soit détruit par une ouverture partielle de la fermeture, et
dans laquelle le sceau de scellage est un point de scellage, qui est appliqué sur une surface extérieure de la bouteille après une fermeture de la bouteille au moyen du capuchon de fermeture à visser, et qui est réalisé en un matériau différent du matériau du capuchon de fermeture à visser et fragile après durcissement,
**caractérisée en ce qu'**au niveau du bord inférieur du capuchon de fermeture à visser, il est prévu au moins une échancrure (211) dans laquelle le point de scellage en vernis de scellage ou en colle ou d'autres matériaux avec des propriétés similaires au vernis de scellage, est réalisé de manière telle, que le point de scellage se trouve au moins partiellement dans l'encoche, sur la surface extérieure de la bouteille, lorsque celle-ci est fermée par la fermeture à visser.

2. Bouteille selon la revendication 1, **caractérisée en ce que** le point de scellage chevauche une partie de la fermeture et une partie de la bouteille.

3. Bouteille selon l'une des revendications 1 à 2, dans laquelle le point de scellage est un point de collage.

4. Bouteille selon l'une des revendications 1 à 3, dans laquelle le point de scellage est réalisé en un matériau qui est combiné à au moins un colorant, la couleur du point de scellage formant de préférence un contraste avec la couleur de la bouteille et/ou de la fermeture.
